# EUROPÄISCHE PATENTSCHRIFT

(11) **EP 1 725 991 B1**
(45) Veröffentlichungstag und Bekanntmachung des Hinweises auf die Patenterteilung: **09.05.2012**
(21) Anmeldenummer: 05716979.9
(22) Anmeldetag: 10.03.2005
(51) Int. Cl.: G07C 5/10

(54) **DRUCKVERFAHREN**
PRINT METHOD
PROCEDE D'IMPRESSION

(30) Priorität: 17.03.2004 DE 102004013160
(43) Veröffentlichungstag der Anmeldung: 29.11.2006
(73) Patentinhaber: Continental Automotive GmbH, 30165 Hannover (DE)
(72) Erfinder: ADAMS, Jürgen, 78052 Villingen-Schwenningen (DE)
(86) Internationale Anmeldenummer: PCT/EP2005/051067
(87) Internationale Veröffentlichungsnummer: WO 2005/091231

(56) Entgegenhaltungen:
- EP-A- 0 191 413
- EP-A- 0 809 208
- EP-A- 0 895 199
- EP-A- 1 008 455

## Beschreibung

Die Erfindung betrifft eine Anordnung mit einem Drucker eines digitalen Fahrtschreibers für ein Kraftfahrzeug, mit einer Druckeinheit zum Bedrucken eines Druckmediums. Daneben ist ein Verfahren zum Bodrucken eines Druckmediums mittels eines Druckers eines digitalen Fahrtschreibers Gegenstand der Erfindung.

Druckvorrichtungen der vorgenannten Art werden häufig dazu benutzt, bestimmte Berichte über beispielsweise Systemzustände oder Parameterkonstellationen auszugeben. Ein derartiges Gerät ist bereits aus der europäischen Patentschrift EP 0 918 222 B1 bekannt. Insbesondere bei einem digitalen Fahrts chreiber können mittels eines Druckvorganges verschiedene Arten von Berichten bzw. Informationszüsammenstellungen auf ein Druckmedium, welches in der Regel Teil eines auf einer Rolle aufgewickelten Papiervorrates ist, auf Anforderung ausgegeben werden. Zur Anforderung einer derartigen Informationszuammenstellung als Ausdruck ist es stets erforderlich, die Anforderung genauer zu spezifizieren, was meist binnen einer menügeführten Abfrageprozedur geschieht. Insbesondere im Rahmen der Anwendung der eingangs genannten Gegenstände in Verbindung mit einem digitalen Fahrtschreiber ist die menügeführte Spezifizierung des gewünschten Ausdrucks eine umständliche und fehleranfällige Prozedur, da die äußerst begrenzten Raumverhältnisse im Bereich des Kraftfahrzeugcockpits eine nur kleinformatige Bedieneinheit erlauben. Demzufolge wird in Ermangelung einer Vielzahl von Bedienelementen eine besonders tiefe Menüstruktur gewählt, um die erforderliche Funktionsvielfalt zu gewährleisten, was die Auswahl der gewünschten Informationszusammenstellung des Ausdrucks zusätzlich zeitaufwendig macht. Darüber hinaus wird die Geduld des Benutzers ungebührlich dadurch auf die Probe gestellt, dass die Anzeige die Benutzerführung meist nur mittels Akronymen unterstützt und daher eine umfassende Lektüre der Bedienung sanleitung erförderlich ist, um das Gerät korrekt zu handhaben. Aus EP 0 809 208 A ist ein Verfahren und eine Vorrichtung zum Bedrucken eines Trägers und zum Erfassen und Lesen der auf dem Träger gedruckten Informationen bekannt. Ausgehend von den Problemen und Nachteilen des Standes der Technik liegt der Erfindung die Aufgabe zugrunde, die Handhabung eines Druckers für einen digitalen Fahrtschreiber in einem Kraftfahrzeug zu vereinfachen.

Zur Lösung der Aufgabe schlägt die Erfindung eine Anordnung der eingangs genannten Art unit den Merkmalen des Anspruchs 1 vor.

Neben der Anordnung wird zur Lösung der vorgenannten Aufgabe ein Verfahren der eingangs genannte Art unit den Merkmalen des Anspruchs 7 vergeschlagen.

Ein entscheidender Vorteil der Erfindung liegt darin, dass mittels der zusätzlichen Gestaltung des Druckmediums dem Drucker ohne aufwendige Eingabe einer Spezifikation der gewünschten Informationszusammenstellung mitgeteilt wird, welche Art des Ausdrucks gewünscht ist. Die zusätzliche Gestaltung kann eine besondere Farbgebung des Druckmediums oder ein besonderes Muster, gegebenenfalls an nur bestimmten Stellen des Druckmediums, sein, oder auch eine bestimmte Außenkontur, beispielsweise kann die in eine Einführrichtung führende Kante eines als Papierstreifen ausgebildeten Druckmediums eine besondere Kontur aufweisen. Bei der Gestaltung der Kontur sind grundsätzlich alle geometrischen Ausbildungen denkbar, die die Eignung als Druckmedium nicht ungebührlich einschränken, beispielsweise eine bestimmte Anzahl an spitzen Zacken oder abgerundeten Zungen. Grundsätzlich ist auch eine bestimmte Prägung, insbesondere, wenn das Druckmedium Papier ist, denkbar. Eine vorteilhafte Weiterbildung der erfindungsgemäßen Anordnung sieht vor, dass der Drucker mindestens einen Sensor aufweist, mittels welchem die zusätzliche Gestaltung erkennbar ist, der Sensor die Ausbildung der zusätzlichen Gestaltung an eine Steuereinheit meldet, die Steuereinheit der Ausbildung der zusätzlichen Gestaltung einen bestimmten Inhalt des Ausdrucks zuordnet, den die Drucke inheit auf das Druckmedium aufdruckt. Dadurch, dass die Steuereinheit eine Zuordnung der zusätzlichen Gestaltung zu dem Inhalt des Ausdrucks vornimmt, kann die zusätzliche Gestaltung besonders einfach ausgebildet sein und muss nicht die vollständige Information darüber beinhalten, was dem Inhalt des Ausdrucks zuzurechnen ist. Hierzu kann die Steurung einen internen Speicher aufweisen, in welchem eine Zuordnung verschiedener zusätzlicher Gestaltungen zu bestimmten Inhalten des Ausdrucks abgelegt ist. Auf diese Weise kann die zusätzliche Gestaltung beispielsweise ein einfaches Symbol sein, welchem mittels der Zuordnung in dem Speicher der Steuerung ein komplexer Inhalt des Ausdruckes zugewiesen ist.

Mit Vorteil wird die zusätzliche Gestaltung mittels eines Sensors des Druckers erkannt, welcher insbesondere als optischer Sensor ausgebildet ist. Dies gewährleistet ein verschleißfreies und zuverlässiges Erkennen der zusätzlichen Gestaltung.

Die Vorteile der Erfindung kommen voll zum Tragen, wenn der Drucker eine Einführöffnung aufweist, in welche das Druckmedium von außen einführbar ist, da insbesondere bei der kleinformatigen Ausbildung in Verbindung mit einem digitalen Fahrtschreiber kein interner Papiervorrat benötigt wird, und der Benutzer, je nach dem, welche Art des Ausdrucks er wünscht, einfach das Druckmedium mit der zusätzlichen Gestaltung seiner Wahl in die Einführöffnung einführt und auf diese Weise die Druckausgabe seines Wunsches einleitet. Zweckmäßig kann der Drucker hierbei einen bidirektional betreibbaren Förderantrieb zum Befördern des Druckmediums aufweisen, der derart angesteuert wird, dass er mit der Förderung einer Einzugsrichtung beginnt, wenn das Druckmedium eingegeben wird. Einerseits vermittelt ein solcher Vorgang dem Benutzer den Eindruck besonders hoher Wertigkeit des bedienten Gerätes und andererseits kann so eine reproduzierbar exakte Transportgeschwindigkeit und zeitgenaue positionierung des Druckmediums gewährleistet werden. Diese Ei genschaft ebnet den Weg für weitere Vorzüge der Erfindung, wenn die Druckeinheit das Druckmedium während der Beförderung in die Einzugsrichtung oder während der Beförderung in eine Ausgaberichtung bedruckt.

Eine besonders komfortable Bedienung bei gleichzeitig minimalem Energiebedarf ergibt sich, wenn sich der Drucker in einem Ruhezustand befindet und erst durch das Einführen des Druckmediums in einen Betriebszustand versetzt wird. Hierbei kann zweckmäßig ein im Bereich der Einführöffnung angeordneter Sensor die Anwesenheit des Druckmediums erkennen und mittels einer Meldung an die Steuereinheit das Gerät in den Betriebszustand versetzen.

Das Druckmedium ist vorteilhaft als Papierstreifen ausgebildet und kann bei entsprechender Länge eine oder mehrere Faltungen aufweisen. Zweckmäßig ist das Druckmedium abschnittsweise gestaltet, wobei jeweils ein Abschnitt für genau einen Druckvorgang vorgesehen ist. Die zusätzliche Gestaltung kann maschinenlesbar, insbesondere mittels eines Sensors erkennbar ausgebildet sein. Daneben ist es sinnvoll, entweder die zusätzliche Gestaltung selbst auch menschenlesbar auszubilden, oder das Druckmedium mit einer zusätzlichen Beschreibung des zu erwartenden Inhaltes des Ausdrucks bei Benutzung zu versehen. Die zusätzliche Gestaltung kann demnach in einer maschinenlesbaren oder maschinen- und menschenlesbaren Markierung oder Symbolik bestehen.

Um den Nutzwert des bedruckten Druckmediums zu erhöhen, kann das Druckmedium mit einem Vorlagenlayout versehen sein, so dass der Ausdruck und das Vorlagenlayout sich einander ergänzen. Die Ergänzung soll hierbei insbesondere die Menschenlesbarkeit unterstützen, kann aber auch Maschinenlesung vereinfachen. Die zusätzliche Gestaltung kann auch in dem Vorsehen dieses Vorlagenlayouts bestehen.

Im Folgenden ist die Erfindung anhand eines speziellen Ausführungsbeispiels zur Verdeutlichung näher beschrieben. Neben diesem Ausführungsbeispiel ergeben sich für den Fachmann aus der hier beschriebenen Erfindung zahlreiche andere Möglichkeiten der Gestaltung. Es zeigen:
- Figur 1: eine schematische Darstellung eines Schnitts durch einen erfindungsgemäßen Drucker mit Druckmedium,
- Figur 2: eine schematische Darstellung eines Druckmediums in der Draufsicht,
- Figur 3: eine schematische Darstellung des Aufbaus eines erfindungsgemäßen Druckers.

In Figur 1 ist eine erfindungsgemäße Anordnung 1 mit einem Drucker 2 und einem Druckmedium 3 dargestellt. Der Drucker 2 weist eine Einführöffnung 4 auf, in welche das Druckmedium 3 entlang einer Einzugsrichtung 5 eingebbar ist. Das Druckmedium 3 kann gemäß der punktiert dargestellten Fortsetzung 6 je nach Länge gefaltet ausgebildet sein, so dass auch längere Ausdrucke möglich sind und dennoch der Benutzer das Druckmedium 3 in einem handlichen Format aufbewahren kann.

Im Bereich der Einführöffnung 4 des Druckers 2 befindet sich ein Sensor 7, der eine etwaige Anwesenheit des Druckmediums 3 in dem Bereich der Einführöffnung 4 erkennt und an eine auf einer gemeinsamen Leiterplatte 8 angeordnete Steuereinheit 9 meldet. Das Erkennen der Anwesenheit des Druckmediums 3 mittels des Sensors 7 versetzt den Drucker 2 aus einem Ruhezustand (standby) in einen Betriebszustand, und die Steuereinheit 9 signalisiert einem Förderantrieb 10 mit einem Schrittmotor 11 das Druckmedium 3 in Einzugsrichtung 5 zu transportieren. Gleichzeitig bedruckt eine auf der gemeinsamen Leiterplatte 8 angeordnete Druckeinheit 12 des Druckers 2 das Druckmedium. Je nach Länge des Druckmediums 3 findet ein Transport in einen internen Stauraum 13 statt. Alternativ ist ein Kanal 14 in Fortsetzung der Einführöffnung 4 (gestrichelt dargestellt) zum Weitertransport des Druckmediums 3 in den Drucker 2 vorgesehen. Nach Abschluss des Druckvorganges transportiert der Förderantrieb 10 das bedruckte Druckmedium 3 entgegen der Einzugsrichtung 5 in eine Ausgaberichtung 15, so dass ein Benutzer das ausgegebene und bedruckte Druckmedium 3 entgegennehmen kann.

Das Druckmedium 3 ist hierbei mit einer in Figur 2 dargestellten zusätzlichen Gestaltung 21 versehen, welche ihrer Art nach von dem Sensor 7 erkannt wird, der die Ausbildung der zusätzlichen Gestaltung 21 an die Steuereinheit 9 meldet. Die Steuereinheit 9 stellt in Abhängigkeit von der Art der zusätzlichen Gestaltung 21 den Inhalt des Ausdrucks, der auf das Druckmedium 3 auszugeben ist, zusammen und steuert die Druckeinheit 12 entsprechend an. Hierzu weist die Steuereinheit 9 in einem internen Speicher eine Zuordnung von Ausbildungen zusätzlicher Gestaltungen 21 zu Inhalten von Ausdrucken auf.

Die Figur 2 zeigt verschiedene Ausbildungen papiernen Druckmediums 3 (a - f), wobei die Ausbildungen a, b, c eine zusätzliche Gestaltung 21 in Form einer farbigen oder schwarzen Markierung 22 aufweist. Die Ausbildungen d, e, f papiernen Druckmediums 3 zeigen zusätzliche Gestaltungen 21 in Form von Ausnehmungen 24 im Bereich der in Einzugsrichtung 5 führenden Kante 25.

Korrespondierend zu der jeweiligen Ausbildung der zusätzlichen Gestaltung 21 ist in Figur 2 für die Markierungen 22 und für die Ausnehmungen 24 jeweils eine zweckmäßige Anordnung 20, 26 von Sensoren 7 dargestellt.

Die Darstellung der Figur 3 zeigt die grundsätzliche Zusammenstellung verschiedener Komponenten eines erfindungsgemäßen Druckers 2. Ein Netzteil 30 steht mit einer Steuereinheit 9, einem Anzeige-Interface 31, einem Bedienfeld-Interface 32, einem Druckeinheiten-Treiber 34 und einem Druckermotor-Treiber 35 des Schrittmotors 11 des Förderantriebs 10 sowie einem Papier-Sensor-Interface 35 für die Sensoren 7 in Verbindung und versorgt diese Bauelemente mit der Betriebsenergie. Daneben steht das Netzteil auch mit einem Geräte-Bordnetz-Interface 38 und einem Kommunikations-Interface 39 in Verbindung, die ebenfalls mit der Steuereinheit 9 kommunizieren. Mit der Eingabe von Druckmedium 3 registriert der Sensor 7 die Anwesenheit und das Papier-Sensor-Interface 35 meldet die Erkennung an die Steuereinheit 9, welche aus einem Ruhezustand in einen Betriebszustand versetzt wird und mittels des Fördereinheiten-Treibers 34 den Schrittmotor 11 des Förderantriebs 10 zum Transport des Druckmediums 3 in Einzugsrichtung 5 veranlasst. Gleichzeitig koordiniert die Steuereinheit 9 die Druckeinheit 12 mittels des Druckeinheiten-Treibers 33 die Ausgabe der Inhalte des Ausdrucks in der von der zusätzlichen Gestaltung 21 des Druckmediums 3 vorgegebenen Zusammenstellung. Diese Vorgänge werden dem Benutzer mittels einer Anzeige 40 koordiniert von der Steuereinheit 9 angezeigt, wobei dieser mittels Bedienelementen 41 in den Druckvorgang eingreifen kann.

## Patentansprüche

1. Anordnung mit einem Drucker (2) eines digitalen Fahrtschreibers für ein Kraftfahrzeug, mit einer Druckeinheit (12) zum Bedrucken eines Druckmediums und mit einem Druckmedium (3), **dadurch gekennzeichnet, dass** das Druckmedium (3) neben dem Größenformat eine zusätzliche Gestaltung (21) aufweist und die Druckeinheit (12) ausgebildet ist, in Abhängigkeit von der Ausgestaltung der zusätzlichen Gestaltung (21) einen bestimmten Inhalt eines Ausdrucks auf das Druckmedium (3) auszugeben, und dass die Druckeinheit (12) mit einer Steuereinheit (9) in Verbindung steht, mittels welcher ein Druckvorgang steuerbar ist, und die Steuereinheit (9) ausgebildet ist, der zusätzlichen Gestaltung (21) den bestimmten Inhalt des Ausdrucks zuzuordnen, den die Druckeinheit (12) auf das Druckmedium (3) ausgibt.

2. Anordnung nach Anspruch 1, **dadurch gekennzeichnet, dass** der Drucker (2) mindestens einen Sensor (7) aufweist, mittels welchem die zusätzliche Gestaltung (21) erkennbar ist, der Sensor (7) die Ausbildung der zusätzlichen Gestaltung (21) an die Steuereinheit (9) meldet, die Steuereinheit (9) der Ausbildung der zusätzlichen Gestaltung (21) einen bestimmten Inhalt des Ausdrucks zuordnet, den die Druckeinheit (12) auf das Druckmedium (3) aufdruckt.

3. Anordnung nach Anspruch 1, **dadurch gekennzeichnet, dass** der Drucker (2) eine Einführöffnung (4) aufweist, in welche das Druckmedium (3) zum Bedrucken einführbar ist.

4. Anordnung nach Anspruch 3, **dadurch gekennzeichnet, dass** der Drucker (2) eine Fördereinrichtung (10) aufweist, mittels derer das Druckmedium (3) nach dem Einführen in die Einführöffnung (4) eingezogen wird und ausgegeben wird.

5. Anordnung nach Anspruch 3, **dadurch gekenn** - **zeichnet**, dass der Drucker (2) die Einführöffnung (4) aufweist und einen bidirektional betreibbaren Förderantrieb (10) zum Befördern des Druckmediums (3), der derart angesteuert wird, dass er mit der Förderung in eine Einzugsrichtung (5) beginnt, wenn das Druckmedium (3) eingegeben wird.

6. Anordnung nach Anspruch 5, **dadurch gekennzeichnet, dass** die Druckeinheit (12) das Druckmedium (3) während der Beförderung in die Einzugsrichtung (5) oder während der Beförderung in eine Ausgaberichtung (15) bedruckt.

7. Verfahren zum Bedrucken eines Druckmediums (3) mittels eines Druckers (2) eines digitalen Fahrtschreibers für ein Kraftfahrzeug, bei welchem eine Druckeinheit (12) ein Druckmedium (3) bedruckt, das Druckmedium (3) neben dem Größenformat eine zusätzliche Gestaltung (21) aufweist, die Druckeinheit (12) in Abhängigkeit von der Ausgestaltung der zusätzlichen Gestaltung (21) einen bestimmten Inhalt eines Ausdrucks auf das Druckmedium (3) ausgibt, wobei ein Sensor (7) die zusätzliche Gestaltung (21) erkennt und an eine Steuereinheit (9) meldet, welche den Inhalt des Ausdrucks einem Druckvorgang in Abhängigkeit von der zusätzlichen Gestaltung (21) zuordnet und die Druckeinheit (12) entsprechend steuert.

8. Verfahren nach Anspruch 7, **dadurch gekennzeichnet, dass** sich der Drucker (2) in einem Ruhezustand befindet und ihn ein Einführen des Druckmediums (3) in einen Betriebszustand versetzt.

9. Verfahren nach Anspruch 7, **dadurch gekennzeichnet, dass** das Druckmedium (3) dem Drucker (2) abschnittsweise zugeführt wird und das Zuführen eines jeden Abschnitts einen Förder- und Druckvorgang initiiert und die Ausgabe des bedruckten Abschnitts den einen Förder- und Druckvorgang abschließt.

## Claims

1. Arrangement having a printer (2) of a digital tachograph for a motor vehicle, comprising a printing unit (12) for printing a print medium and a print medium (3), **characterized in that** the print medium (3), in addition to the large format, has an additional configuration (21), and the printing unit (12) is designed to output a specific content of a printout onto the print medium (3) as a function of the design of the additional configuration (21), and **in that** the printing unit (12) is connected to a control unit (9), by means of which the printing operation can be controlled, and the control unit (9) is designed to assign the specific content of the output which the printing unit (12) outputs onto the print medium (3) to the additional configuration (21).

2. Arrangement according to Claim 1, **characterized in that** the printer (2) has at least one sensor (7) by means of which the additional configuration (21) can be detected, the sensor (7) reports the design of the additional configuration (21) to the control unit (9), the control unit (9) assigns the design of the additional configuration (21) to a specific content of the printout, which the printing unit (12) prints onto the print medium (3).

3. Arrangement according to Claim 1, **characterized in that** the printer (2) has an insertion opening (4) into which the print medium (3) can be inserted for printing.

4. Arrangement according to Claim 3, **characterized in that** the printer (2) has a conveying device (10), by means of which the print medium (3) is drawn in and output after being inserted into the insertion opening (4).

5. Arrangement according to Claim 3, **characterized in that** the printer (2) has an insertion opening (4) and a conveying drive (10) which can be operated bidirectionally for conveying the print medium (3) and which is activated in such a way that it begins with the conveyance in a threading direction (5) when the print medium (3) is put in.

6. Arrangement according to Claim 5, **characterized in that** the printing unit (12) prints the print medium (3) as it is conveyed in the threading direction (5) or as it is conveyed in an output direction (15).

7. Method for printing a print medium (3) by means of a printer (2) of a digital tachograph for a motor vehicle, in which a printing unit (12) prints a print medium (3), the print medium (3) has, in addition to the large format, an additional configuration (21), the printing unit (12) outputs a specific content of the printout onto the print medium (3) as a function of the design of the additional configuration (21), a sensor (7) detecting the additional configuration (21) and reporting it to the control unit (9), which assigns the content of the printout to a printing operation as a function of the additional configuration (21) and controls the printing unit (12) accordingly.

8. Method according to Claim 7, **characterized in that** the printer (2) is in a rest state and an insertion of the print medium (3) transfers it into an operating state.

9. Method according to Claim 7, **characterized in that** the print medium (3) is fed to the printer (2) in sections, and the feeding of each section initiates a conveying and printing operation, and the output of the printed section concludes the one conveying and printing operation.

## Revendications

1. Dispositif comprenant une imprimante (2) d'un contrôlographe numérique pour un véhicule automobile, comprenant un groupe (12) imprimant pour imprimer sur un support d'impression et un support (3) d'impression, **caractérisé en ce que** le support (3) d'impression a, outre le format de dimension, une configuration (21) supplémentaire et le groupe (12) imprimant est constitué pour, en fonction de la conformation de la configuration (21) supplémentaire, éditer un contenu déterminé d'une impression sur le support (3) d'impression et **en ce que** le groupe (12) imprimant est en liaison avec une unité (9) de commande, au moyen de laquelle une opération d'impression peut être commandée et l'unité (9) de commande est constituée pour associer à la configuration (21) supplémentaire le contenu déterminé de l'impression que le groupe (12) imprimant édite sur le support (3) d'impression.

2. Dispositif suivant la revendication 1, **caractérisé en ce que** l'imprimante (2) a au moins un capteur (7), au moyen duquel la configuration (21) supplémentaire peut être reconnue, le capteur (7) indiquant la conformation de la configuration (21) supplémentaire au dispositif (9) de commande, le dispositif (9) de commande associant la conformation de la configuration (21) supplémentaire à un certain contenu de l'impression que le groupe (12) imprimant imprime sur le support (3) d'impression.

3. Dispositif suivant la revendication 1, **caractérisé en ce que** l'imprimante (2) a une ouverture (4) d'introduction, dans laquelle le support (3) d'impression peut être introduit pour l'impression.

4. Dispositif suivant la revendication 3, **caractérisé en ce que** l'imprimante (2) comporte un dispositif (10) de convoyage, au moyen duquel le support (3) d'impression est tiré, après introduction dans l'ouverture (4) d'introduction, et est sorti.

5. Dispositif suivant la revendication 3, **caractérisé en ce que** l'imprimante (2) comporte l'ouverture (4) d'introduction et un entraînement (10) de convoyage, qui peut être entraîné dans les deux directions, pour transporter le support (3) d'impression, et qui est commandé, de manière à ce que le transport commence dans un sens (5) d'entrée lorsque le support (3) d'impression est entré.

6. Dispositif suivant la revendication 5, **caractérisé en ce que** le groupe (12) imprimant imprime sur le support (3) d'impression pendant le transport dans le sens (5) d'entrée ou pendant le transport dans un sens (15) de sortie.

7. Procédé d'impression d'un support (3) d'impression au moyen d'une imprimante (2) d'un contrôlographe numérique pour un véhicule automobile, dans lequel un groupe (12) imprimant imprime sur un support (3) d'impression, le support (3) d'impression ayant, outre le format de dimension, une configuration (21) supplémentaire, le groupe (12) imprimant éditant en fonction de la conformation de la configuration (21) supplémentaire un contenu déterminé d'une impression sur le support (3) d'impression, un capteur détectant la configuration (21) supplémentaire et l'indiquant à une unité (12) de commande qui associe le contenu de l'impression à une opération d'impression en fonction de la configuration (21) supplémentaire et commande en conséquence le groupe (12) imprimant.

8. Procédé suivant la revendication 7, **caractérisé en ce que** l'imprimante (2) se trouve dans un état de repos et une introduction du support (3) d'impression la met dans un état de fonctionnement.

9. Procédé suivant la revendication 7, **caractérisé en ce que** le support (3) d'impression est envoyé à l'imprimante (2) tronçon par tronçon et l'envoi d'un tronçon fait débuter une opération de transport et d'impression et la sortie du tronçon imprimé met fin à une opération de transport et d'impression.
